# FASCICULE DE BREVET EUROPEEN

(11) **EP 0 753 269 B1**
(45) Date de publication et mention de la délivrance du brevet: **15.09.1999**
(21) Numéro de dépôt: 96420223.8
(22) Date de dépôt: 02.07.1996
(51) Int. Cl.: A43B 5/04, A63C 9/08

(54) **Chaussure pour la pratique d'un sport de glisse**
Schuh für Gleitsportarten
Sportshoe for sliding

(30) Priorité: 13.07.1995 FR 9508775
(43) Date de publication de la demande: 15.01.1997
(73) Titulaire: SKIS ROSSIGNOL S.A., 38500 Voiron (FR)
(72) Inventeur: Marmonier, Gilles, 38960 Saint Etienne de Crossey (FR)
(74) Mandataire: Vuillermoz, Bruno

(56) Documents cités:
- EP-A- 0 646 334

## Description

### Domaine technique

L'invention concerne le domaine des chaussures utilisées lors de la pratique des sports de glisse, notamment sur neige.

Dans la suite, on s'attachera à décrire l'application de l'invention au surf des neiges tout en gardant à l'esprit que la transposition à un autre sport de glisse, tel que ski de fond ou ski alpin est évidente pour l'homme de métier.

### Techniques antérieures

Comme on le sait, il existe plusieurs techniques de pratique du surf de neige. On peut citer notamment une première forme appelée "surf alpin" qui se pratique sur des pistes de ski de descente traditionnelles, sur de la neige damée. Par ailleurs, on connaît également une deuxième forme appelée "surf artistique" qui se déroule sur des pistes particulières formant des vallées semi-cylindriques, généralement creusées à façon, et que l'on appelle communément par l'expression anglaise de "half pipe". Enfin, on sait également que le surf se pratique sur des pentes de neige poudreuse.

Il est bien évident que chacun de ces modes d'utilisation requiert un certain nombre de qualités au niveau de l'articulation entre la jambe de l'utilisateur et la planche, notamment en ce qui concerne la flexion vers l'avant et les appuis vers l'arrière.

Chronologiquement, trois types différents de chaussure ont été proposés, pour être associés avec des fixations correspondantes également différentes.

Tout d'abord, les premières chaussures utilisées pour pratiquer le surf étaient des chaussures de ski de descente, c'est-à-dire présentant une coque rigide, permettant une inclinaison limitée de la jambe vers l'avant. Ces chaussures s'adaptent sur des fixations comportant deux éléments, à savoir un étrier fixe dans laquelle vient s'encastrer le talon de la chaussure, et une butée avant articulée en forme d'étrier, apte à crocheter la portion avant de la pointe de la chaussure. Bien évidemment, ce type de chaussure s'avère trop rigide, notamment dans les disciplines requérant de grandes angulations du tibia par rapport au pied, tel que la pratique dans des "half pipe". En outre, ce type de chaussure se révèle mal aisé pour la marche.

Par la suite, il a été proposé l'utilisation de chaussures souples, les plus généralement ayant la forme d'une botte, avantageusement pratique pour la marche. Malheureusement, compte tenu de cette souplesse, il a fallu faire évoluer les fixations pour leur permettre d'assurer la prise des appuis vers l'arrière. Ainsi, on a développé un certain nombre de fixations présentant une plateforme sur laquelle la chaussure est fixée par plusieurs sangles, et qui comporte une tuile arrière rigide fixée sensiblement perpendiculairement à la planche et qui remonte en direction du mollet. Malheureusement, bien que satisfaisant, ce type de fixation constitue une pièce de moulage particulièrement complexe à réaliser, volumineuse et gênante pour le transport. En outre, elle ne permet pas un chaussage automatique.

Dans une forme de réalisation dérivée de la famille des chaussures souples, on a proposé, notamment dans le document EP 0 646 334 d'incorporer dans une chaussure à tige souple, une armature rigide et articulée permettant la prise des appuis vers l'arrière.

Néanmoins, les chaussures telles que décrites dans ce document sont essentiellement souples et nécessitent l'utilisation d'une fixation apte à assurer le maintien de la chaussure par rapport à la planche grâce à une pluralité de sangles présentant les inconvénients précités, à savoir notamment l'impossibilité d'un chaussage automatique.

En outre, quelle que soit la force de serrage des sangles maintenant la chaussure, il existe une légère capacité de mouvements de la chaussure par rapport à la fixation compte tenu de sa réalisation en un matériau souple. La transmission des efforts en est donc affectée.

Enfin, on connaît un troisième type de fixation, associant une plateforme fixée sur la planche et qui coopère avec des agencements complémentaires, avantageusement rétractables, solidaires de la chaussure. On a affaire en ce cas à une chaussure relativement rigide, soit proche d'une chaussure de ski traditionnelle, soit présentant une semelle en matériau dur et une tige arrière rigide pour permettre les appuis arrières. Ainsi, on voit que l'utilisation de ce type avantageux de fixation nécessite l'emploi d'une chaussure rigide, donc présentant des inconvénients pour la marche et ne permettant pas d'obtenir les performances optimales lors de la pratique du surf.

### Brève description de l'invention

Le problème que se propose de résoudre l'invention est de combiner l'utilisation d'une botte souple donnant des qualités de confort à l'utilisateur, avec une armature rigide permettant la prise d'appui vers l'arrière.

Ainsi, l'invention concerne une chaussure pour la pratique d'un sport de glisse au moyen d'une planche du type constitué d'une botte souple comportant :
- une tige entourant le bas de la jambe et le pied de l'utilisateur,
- une semelle présentant un dégagement transversal au niveau de la voute plantaire,
- et un plot disposé sous la semelle, destiné à coopérer avec des moyens complémentaires de la fixation solidaire du dessus de la planche.

Cette chaussure se caractérise en ce qu'elle comporte :
- un étrier rigide monobloc passant sous la semelle, dans la partie médiane de celle-ci, et remontant de chaque côté de la tige selon une direction inclinée vers l'arrière et entourant l'arrière de la tige au niveau du calcanéum,
- et une gouttière entourant l'arrière de la jambe de l'utilisateur, le bas de cette gouttière étant articulé sur l'étrier rigide monobloc au niveau des malléoles, l'inclinaison de la gouttière étant limitée vers l'arrière, et en ce que la face inférieure de la portion de l'étrier rigide située sous la semelle reçoit le plot de coopération avec la fixation.

Autrement dit, la chaussure associe une structure de botte souple pour privilégier les sensations de confort de l'utilisateur avec une armature rigide et articulée uniquement vers l'avant.

L'invention consite à utiliser une armature en deux parties, dont la partie basse comporte le plot d'accrochage à fixation. Ainsi, l'étrier est, de par sa localisation, fermement solidaire de la chaussure tout en assurant l'accrochage sur la planche. De cette manière, les sensations et les efforts sont directement transmis, ce qui améliore la conduite de la planche de glisse.

En d'autres termes, contrairement à tous les autres types de chaussures existantes, l'invention associe une structure souple permettant ainsi la marche aisée avec une structure rigide permettant la prise des appuis vers l'arrière et l'accrochage à la fixation.

Dans une forme avantageuse de réalisation, le plot et l'étrier rigide forment un ensemble monobloc directement venu du moulage. De cette manière, l'invention résoud de manière simple le problème de l'accrochage efficace du plot sur la chaussure.

En effet, sur tous les types de chaussures connus, les plots sont généralement rapportés sous la semelle, ce qui nécessite des agencements particuliers tels que rivetage ou vissage.

Dans une forme avantageuse, l'étrier rigide passe dans le dégagement de la voute plantaire.

Dans une forme d'exécution permettant de résoudre le problème de l'ancrage efficace de l'articulation de la gouttière, la botte présente une portion basse englobant la semelle et remontant latéralement jusqu'au niveau des malléoles, l'articulation de la gouttière et de l'érier rigide étant solidaire de cette portion basse de- la botte. Autrement dit, la partie basse de la tige englobe le pied et est réalisée en un matériau semi-rigide sur lequel l'étrier est fixé jusqu'à son extrémité supérieure. Ainsi, l'articulation portée par le haut de l'étrier prend appui et est ancrée dans cette portion semi-rigide de la botte, ce qui assure un maintien efficace. De la sorte, on améliore l'articulation de la gouttière.

Dans une autre forme de réalisation, l'ensemble étrier-gouttière présente des moyens aptes à autoriser son désaccouplement temporaire de la botte. Autrement, lorsque l'utilisateur n'a plus besoin de la structure rigide articulée, il a la possibilité de la désolidariser de la tige pour retrouver une botte simple et souple qui est particulièrement adaptée pour la marche. Ainsi, on résoud avantageusement le problème de la combinaison d'une chaussure confortable pour la marche et d'une chaussure présentant des agencements techniques rigides.

Dans une forme de réalisation pratique, l'étrier présente une fente au niveau du tendon d'Achille, destinée à permettre à l'écartement des bras de l'étrier et son déccouplement de la botte. Autrement dit, l'étrier constitue une pièce rapportée qui est facilement extractible par simple écartement et coulissement de ses deux parties latérales.

Dans le but d'améliorer la transmission des efforts entre la jambe et le surf, la gouttière et l'étrier comportent des sangles destinées à assurer le serrage du bas de la jambe sur le haut de la tige. De cette manière, la jambe est fermement solidaire de la gouttière et partant, de l'étrier et ainsi de la fixation.

Dans une forme d'exécution plus sophistiquée, les moyens destinés à limiter vers l'arrière l'inclinaison de la gouttière sont débrayables. De cette manière, il est possible à la gouttière de basculer fortement vers l'arrière, on peut s'affranchir de la rigidité vers l'arrière de l'armature pour les phases de marche.

### Brève description des dessins

La manière dont est réalisée l'invention dans son application au surf des neiges ainsi que les avantages qui en découlent ressortiront bien de la description qui suit, à l'appui des figures annexées.
La figure 1 est une vue de côté d'une chaussure conforme à l'invention, l'armature rigide étant solidaire de la botte.
La figure 2 est une vue de côté de la chaussure conforme à l'invention dans laquelle l'armature rigide a été désolidarisée.
La figure 3 est une vue de côté de l'armature rigide dans lequel le collier est déboitable.
La figure 4 est une vue en perspective sommaire de l'armature conforme à l'invention, dans sa version déboitable.

### Manière de réaliser l'invention

La chaussure de surf (1) conforme à l'invention, montrée à la figure 1, comprend deux sous-ensembles distincts, à savoir une botte (2) et une armature rigide (3).

La botte (2) se compose classiquement d'une semelle (4) sur laquelle est rapportée une tige (5). La semelle se décompose en trois zones juxtaposées, à savoir un talon (6), un dégagement transversal (7) correspondant à la voute plantaire, et une partie avant (8) formée d'un patin. Avantageusement, les surfaces inférieures du talon (6) et du patin avant (8) sont situées dans un même plan horizontal. Les rebords hauts de cette semelle (4) sont reliés à la tige (5). La tige (5) de cette botte comprend une partie basse (9) qui englobe le talon jusqu'au niveau du calcanéum ainsi que les malléoles et se prolonge vers l'avant par une portion de faible hauteur qui forme des rebords montants sensiblement jusqu'à mi-hauteur des orteils. Cette partie basse de la tige est constituée d'un matériau en matière plastique semi rigide ou d'un cuir synthétique, légèrement déformable mais présentant une rigidité suffisante pour recevoir l'armature rigide (3).

Sur cette partie basse (9) de la tige (5), est cousue une portion haute (10) constituée des deux flancs latéraux (11), entourant la partie arrière de la jambe, une zone de laçage (12) située vers l'avant au niveau du tibia ainsi que de l'extrémité avant supérieure de la tige formant une protection des orteils.

Cette tige est de conception classique dans le domaine des chaussures de surf de sorte qu'il n'est pas nécessaire de la décrire ici en détail.

L'essence de l'invention réside dans l'adjonction à cette botte (2), d'une structure articulée rigide (3).

Dans la forme illustrée de l'invention, cette armature rigide se décompose en deux sous-ensembles distincts, à savoir un étrier (14) et une gouttière (15). L'étrier (14) présente une certaine symétrie dans un plan vertical, longitudinal de la chaussure. Il est au contact de la semelle au niveau du dégagement (7) correspondant à la voute plantaire. Cette portion inférieure (21) se prolonge de chaque côté de la chaussure par deux bras (20) incurvés en direction du calcanéum en passant sur les malléoles.

Dans cette forme de réalisation, l'étrier est relié à la partie basse de la bottte (9) par couture par exemple.

Dans une permière forme de réalisation (14), les deux bras sont reliés au niveau du calcanéum. De la sorte, l'étrier entoure la partie arrière de la chaussure au niveau du talon et se trouve donc fermement lié à la chaussure.

Dans une autre forme de réalisation illustrée à la figure 4, les deux bras (20) de l'étrier (14) sont indépendants au niveau du tendon d'Achille, ce qui permet de désolidariser l'armature rigide (3) de la chaussure à volonté. En pratique, les deux bras (20) sont séparés par une fente rectiligne verticale (22). Dans une disposition avantageuse, la fente sera verrouillée par une attache du type "velours à crochets" connue sous la marque déposée VELCRO ou tout moyen de solidarisation analogue. Cette disposition est particulièrement avantageuse lorsque l'on veut utiliser la chaussure de surf comme botte de marche.

Avantageusement, l'armature est encliquetée, puis fixée sur la botte. A cet effet, l'étrier et la gouttière présentent des sangles pour solidariser l'armature et la botte.

Comme déjà dit, la partie inférieure (21) de l'étrier (14) qui est située dans le dégagement correspondant à la voute plantaire, reçoit un plot (19) destiné à coopérer avec la fixation. De manière connue, ce plot (19) peut prendre toutes formes permettant un accrochage efficace avec la fixation, à savoir une forme partiellement tronconique ou trapézoïdale ou bien encore une forme de rainure comportant un axe transversal ou longitudinal ou enfin une nervure localisée comportant un axe dépassant de ladite nervure.

Bien entendu, l'invention couvre d'autres variantes de la disposition de l'étrier. On pourrait citer notamment une disposition non illustrée dans laquelle l'étrier passe, non pas dans le dégagement de la voute plantaire, mais directement sous le talon (6).

Cet étrier (14) présente au niveau des malléoles, deux axes d'articulation (16) dirigés vers l'extérieur de la chaussure.

La seconde partie de l'armature rigide est constituée par une gouttière (15) dont les portions latérales (17) sont articulées sur ledit axe (16) prévu à cet effet sur l'étrier. Ces deux portions latérales (17) sont reliées à une zone postérieure (18) prenant appui sur l'arrière de la tige (5) depuis le haut du calcanéum jusqu'au voisinage haut de la botte.

Un des objectifs de l'invention est de permettre la prise des appuis vers l'arrière. Dans ce but, l'ensemble constitué de la gouttière et de l'étrier, présente des moyens permettant de limiter son inclinaison vers l'arrière.

Dans la forme de réalisation illustrée dans les figures, la gouttière présente au niveau de la portion basse de son arête arrière, un levier articulé (30) dont la partie basse (34) vient au regard de la partie haute de l'étrier (14), lorsque le levier est au repos.

Avantageusement, ce levier (30) est équipé d'un ressort (32) disposé entre la partie haute (31) du levier (30) et l'arrière de la gouttière (15). En position de repos, le ressort (32) repousse la partie haute (31) du levier (30) de sorte que la partie basse (34) du levier (30) se trouve au contact de l'étrier (14) et empêche l'articulation vers l'arrière de la gouttière. En revanche, lorsque l'utilisateur appuie sur la partie haute (31) du levier (30), le ressort se comprime et le levier pivote autour de l'axe (33) situé dans la partie basse de la gouttière (15). A ce moment, la partie basse (34) du levier (30) se dégage de l'étrier (14) et permet donc à la gouttière (15) de basculer vers l'arrière.

Dans les variantes illustrées aux figures 3 et 4, la gouttière (14) est déboitable de l'étrier (15) par écartement de ses portions latérales. L'enclenchement et le maintien en position est réalisé de manière connue pour l'homme de métier.

Dans un souci de clarté des dessins, on n'a pas représenté les diverses sangles qui peuvent relier les parties latérales de la gouttière au niveau du bas de la jambe, ou joindre les bras (20) de l'étrier au niveau du cou du pied.

Comme on le voit, la chaussure de surf conforme à l'invention présente de multiples avantages.

D'une part, elle combine une armature rigide avec une botte souple. De la sorte, cette chaussure assure conjointement des fonctions techniques permettant une pratique sportive du surf ainsi qu'une fonction de confort particulièrement appréciée lors de la marche.

D'autre part, sur la botte, et surtout son prolongement inférieur par le plot d'accrochage à la fixation permet une transmission efficace des appuis et des efforts entre la chaussure et le surf.

Bien entendu, cette description et les avantages qui en ressortent sont aisément tranposables aux skis alpins ou aux skis de fond, et plus généralement à tous les sports de glisse utilisant une planche.

## Revendications

1. Chaussure (1) pour la pratique d'un sport de glisse au moyen d'une planche, du type constitué d'une botte souple (2) comportant:
- une tige (5) entourant le bas de la jambe et le pied de l'utilisateur,
- une semelle (4) présentant un dégagement transversal (7) au niveau de la voute plantaire,
- et un plot (19) disposé sous le semelle, destiné à coopérer avec des moyens complémentaires de la fixation solidaire du dessus de la planche, caractérisée en ce qu'elle comporte également:
- un étrier (14) rigide monobloc passant sous la semelle (4) dans la partie médiane de celle-ci, et remontant de chaque coté de la tige (5) selon une direction inclinée vers l'arrière et entourant l'arrière de la tige au niveau du calcanéum,
- et une gouttière (15) entourant l'arrière de la jambe de l'utilisateur, le bas (17) de cette gouttière étant articulée sur l'étrier rigide (14) monobloc au niveau des malléoles, l'inclinaison de la gouttière étant limitée vers l'arrière,
et en ce que la face inférieure (21) de la portion de l'étrier rigide (14) située sous la semelle (4) reçoit le plot de coopération (19) avec la fixation.

2. Chaussure selon la revendication 1, caractérisée en ce que le plot (19) et l'étrier rigide (14) forment un ensemble monobloc directement venu de moulage.

3. Chaussure selon la revendication 1, caractérisée en ce que l'étrier rigide (14) passe dans le dégagement (7) de la voute plantaire.

4. Chaussure selon l'une des revendications 1 à 3, caractérisée en ce que la botte (2) présente une portion basse (9) englobant la semelle (4) et remontant latéralement jusqu'au niveau des malléoles, l'articulation (16) de la gouttière (15) et de l'étrier rigide (14) se situant au niveau des malléoles.

5. Chaussure selon l'une des revendications 1 à 3, caractérisée en ce que l'ensemble étrier-gouttière (14, 15) présente des moyens aptes à autoriser son désacouplement temporaire de la botte.

6. Chaussure selon la revendication (5), caractérisée en ce que l'étrier présente une fente (22) au niveau du tendon d'Achille, destinée à permettre l'écartement des bras (20) de l'étrier (14) et son désacoupplement de la botte (2).

7. Chaussure selon l'une des revendications 1 à 5, caractérisée en ce que la gouttière (15) présente des moyens aptes à autoriser son désacouplement temporaire de l'étrier (14).

8. Chaussure selon l'une des revendications 1 à 5, caractérisée en ce que la gouttière et/ou l'étrier comportent des sangles destinées à assurer le serrage du bas de la jambe sur le haut de la tige.

9. Chaussure selon l'une des revendications 1 à 6, caractérisée en ce que les moyens destinés à limiter vers l'arrière l'inclinaison de la gouttière sont débrayables.

## Claims

1. A shoe (1) for the practice of a gliding sport using a board, of the type consisting of a flexible boot (2), including:
- an upper (5) enclosing the user's lower leg and foot,
- a sole (4) having a transverse recess (7) level with the arch of the foot,
- and a block (19), arranged under the sole and intended to interact with complementary means on the binding secured to the top of the board, which shoe also includes:
- a monobloc rigid stirrup piece (14) passing under the sole (4) in the median part of the latter and rising on each side of the upper (5) along a rearwardly inclined direction and enclosing the rear of the upper level with the calcineus,
- and a spoiler (15) enclosing the back of the leg of the user, the bottom (17) of this spoiler being articulated to the monobloc rigid stirrup piece (14) level with the malleoli, the inclination of the spoiler being limited toward the rear,
and wherein the lower face (21) of that portion of the rigid stirrup piece (14) located under the sole (4) receives the block (19) for interacting with the binding.

2. The shoe as claimed in claim 1, wherein the block (19) and the rigid stirrup piece (14) form a monobloc assembly directly produced by molding.

3. The shoe as claimed in claim 1, wherein the rigid stirrup piece (14) passes through the recess (7) for the arch of the foot.

4. The shoe as claimed in one of claims 1 to 3, wherein the boot (2) has a bottom portion (9) surrounding the sole (4) and rising laterally to the level of the malleoli, the articulation (16) of the spoiler (15) and of the rigid stirrup piece (14) being located level with the malleoli.

5. The shoe as claimed in one of claims 1 to 3, wherein the stirrup-piece/spoiler assembly (14, 15) has means capable of allowing it to be temporarily decoupled from the boot.

6. The shoe as claimed in claim 5, wherein the stirrup piece has a slot (22) level with the Achilles tendon, intended to make it possible to move apart the arms (20) of the stirrup piece (14) and to decouple it from the boot (2).

7. The shoe as claimed in one of claims 1 to 5, wherein the spoiler (15) has means capable of allowing it to be temporarily decoupled from the stirrup piece (14).

8. The shoe as claimed in one of claims 1 to 5, wherein the spoiler and/or the stirrup piece include straps intended to grip the lower leg at the top of the upper.

9. The shoe as claimed in one of claims 1 to 6, wherein the means intended to limit the inclination of the spoiler toward the rear are disengageable.

## Patentansprüche

1. Schuh (1) für die Durchführung eines Gleitsports mit Hilfe eines Bretts, bestehend aus einem flexiblen Stiefel (2), der folgendes umfaßt:
- einen Schaft (5), der den unteren Teil des Beins und den Fuß des Benutzers umgibt,
- eine Sohle (4), die auf Höhe des Fußgewölbes eine Queraussparung (7) aufweist,
- und einen unter der Sohle angeordneten Kopf (19), der dazu bestimmt ist, mit ergänzenden Mitteln der mit der Oberseite des Bretts fest verbundenen Bindung zusammenzuwirken,
**dadurch gekennzeichnet**, daß er ferner folgendes aufweist:
- einen starten, einstückigen Bügel (14), der unter den mittleren Bereich der Sohle (4) greift, sich auf jeder Seite des Schafts (5) in einer nach hinten geneigten Richtung nach oben erstreckt und die hintere Seite des Schaftes auf Höhe des Fersenbeins umgibt, und
- eine Rinne (15), die die Hinterseite des Beins des Benutzers umgibt, wobei das untere Ende (17) dieser Rinne an dem starten einstückigen Bügel (14) auf Höhe der Knöchel angelenkt ist und die Neigung der Rinne nach hinten begrenzt ist,
und daß die Unterseite (21) des unter der Sohle (4) befindlichen Teils des starten Bügels (14) den Kopf (19) zum Zusammenwirken mit der Bindung aufnimmt.

2. Schuh nach Anspruch 1,
**dadurch gekennzeichnet**, daß der Kopf (19) und der starre Bügel (14) eine einstückige, direkt durch Formung gebildete Einheit bilden.

3. Schuh nach Anspruch 1,
**dadurch gekennzeichnet**, daß der starre Bügel (14) die Aussparung (7) des Fußgewölbes passiert.

4. Schuh nach einem der Ansprüche 1 bis 3,
**dadurch gekennzeichnet**, daß der Stiefel (2) einen unteren Teil (9) aufweist, der die Sohle (4) umschließt und sich seitlich bis zur Höhe der Knöchel nach oben erstreckt, wobei das Gelenk (16) der Rinne (15) und des starren Bügels (14) auf Knöchelhöhe angeordnet ist.

5. Schuh nach einem der Ansprüche 1 bis 3,
**dadurch gekennzeichnet**, daß die aus Rinne und Bügel bestehende Einheit (14, 15) Mittel aufweist, die dafür ausgelegt sind, ihre zeitweilige Abkopplung vom Stiefel zuzulassen.

6. Schuh nach Anspruch 5,
**dadurch gekennzeichnet**, daß der Bügel auf Höhe der Achillessehne einen Schlitz (22) aufweist, der dazu bestimmt ist, die Entfernung der Arme (20) des Bügels (14) voneinander und seine Abkopplung vom Stiefel (2) zu gestatten.

7. Schuh nach einem der Ansprüche 1 bis 5,
**dadurch gekennzeichnet**, daß die Rinne (15) Mittel aufweist, die dafür ausgelegt sind, ihre zeitweilige Abkopplung vom Bügel (14) zu gestatten.

8. Schuh nach einem der Ansprüche 1 bis 5,
**dadurch gekennzeichnet**, daß die Rinne und/oder der Bügel Gurte aufweisen, die dazu bestimmt sind, den unteren Teil des Beins am oberen Teil des Schaftes einzuspannen.

9. Schuh nach einem der Ansprüche 1 bis 6,
**dadurch gekennzeichnet**, daß die Mittel, die dazu bestimmt sind, die Neigung der Rinne nach hinten zu begrenzen, auskuppelbar sind.
